# FASCICULE DE BREVET EUROPEEN

(11) **EP 0 398 213 B1**
(45) Date de publication et mention de la délivrance du brevet: **15.03.1995**
(21) Numéro de dépôt: 90109022.5
(22) Date de dépôt: 14.05.1990
(51) Int. Cl.: H01H 33/12, H01H 33/91

(54) **Disjoncteur à moyenne tension à courant nominal élevé**
Mittelspannungsschalter für hohen Nennstrom
Middle high-voltage circuit breaker for high nominal current

(30) Priorité: 19.05.1989 FR 8906554
(43) Date de publication de la demande: 22.11.1990
(73) Titulaire: GEC ALSTHOM SA, 75116 Paris (FR)
(72) Inventeur: Dufournet, Denis, F-69500 Bron (FR); Perret, Michael, F-38300 Bourgoin-Jallieu (FR)
(74) Mandataire: Weinmiller, Jürgen

(56) Documents cités:
- EP-A- 0 011 542
- EP-A- 0 028 039
- DE-A- 2 604 702
- FR-A- 1 458 334
- FR-A- 2 519 470
- FR-A- 2 554 273
- US-A- 3 271 548

## Description

La présente invention concerne un disjoncteur à gaz diélectrique de soufflage et plus particulièrement un disjoncteur à moyenne tension, dans lequel circule un courant d'intensité importante (plusieurs milliers d'ampères). Ce type de disjoncteur se rencontre dans les centrales électriques, en sortie d'alternateur et en amont du transformateur élévateur de tension.

On connaît un disjoncteur selon le préambule de la revendication 1, par exemple à partir du document FR-A-1 458 334.

Dans ce type de disjoncteur, le contact mobile permanent, par lequel transite le courant permanent, est le plus souvent un tube de cuivre de masse relativement élevée qui, lors d'un déclenchement, est entraîné avec le contact d'arc, à grande vitesse. L'énergie nécessaire à cette manoeuvre est importante puisqu'elle est proportionnelle au produit de la masse de l'équipage mobile par le carré de la vitesse de déplacement de cet équipage. Tous les constructeurs cherchent à diminuer cette énergie de manoeuvre car son importance pénalise le prix de revient de la commande de l'appareil de coupure.

Un but de l'invention est de réaliser un disjoncteur dans lequel à la fois la masse et la vitesse de déplacement au déclenchement du contact mobile sont diminués par rapport à celles du contact de l'art antérieur, tout en conservant une vitesse de déplacement élevée des contacts d'arc.

Selon l'invention, ceci est obtenu par le disjoncteur tel que défini par la revendication 1 en désolidarisant le contact principale mobile de l'équipage mobile et en réalisant le contact principal mobile au moyen d'un élément court associé à un moyen de déplacement lui communiquant au déclenchement une vitesse inférieure à celle dudit équipage mobile.

En ce qui concerne des caractéristiques de certaines mises en oeuvre préférées de l'invention, référence est faite aux revendications secondaires.

L' invention sera bien comprise par la description donnée ci-après d'un mode préféré de réalisation, en référence au dessin annexé dans lequel:
- la figure 1 est une vue schématique partielle en demi-coupe axiale d'un disjoncteur selon l'invention, en position enclenchée,
- la figure 2 est une vue schématique partielle en demi-coupe axiale du même disjoncteur en cours de déclenchement.

Le disjoncteur représenté partiellement dans la figure 1, en demi-coupe d'axe xx, comprend une enveloppe isolante 1 délimitant un volume 2 rempli d'un gaz à bonnes propriétés diélectriques tel que l'hexafluorure de soufre (SF6) sous une pression de quelques bars.

L'ensemble fixe comprend un contact principal fixe constitué de doigts 3 et un contact d'arc fixe constitué d'un tube 4 ayant une extrémité 4A en alliage résistant aux effets de l'arc, par exemple un alliage à base de tungstène. Les contacts 3 et 4 sont reliés à une première prise de courant non représentée. L'ensemble fixe comprend en outre une couronne de doigts 6 portés par une couronne fixe 7. Les doigts 6 portent, intérieurement à la couronne, une butée annulaire 8. La couronne fixe est reliée électriquement à une seconde prise de courant non représentée.

La couronne fixe 7 porte un tube 9 venu d'usinage, d'axe xx, qui se termine par un piston 10, muni d'un clapet unidirectionnel 11, d'un joint d'etanchéité 12 et de contacts électriques glissants 13.

L'équipage mobile comprend un contact d'arc constitué d'un tube 15, d'axe xx, ayant une extrémité 15A en matériau résistant aux effets de l'arc.

Ce tube 15 est solidaire d'un tube 16 coaxial, avec lequel il définit un cylindre de soufflage se déplaçant autour du piston fixe 10. L'etanchéité entre le piston 10 et le cylindre 16 est assurée par le joint 12; le passage du courant entre le tube 15 et le piston 10 est assuré par les contacts glissants 13. Le tube 16 porte une buse de soufflage 17 en matériau isolant.

Les tubes 15 et 16 sont avantageusement réalisés dans une même pièce usinée; des trous 18, ménagés dans la partie reliant les deux tubes, permettent d'établir une communication entre le volume 20 et le volume 21 compris entre le tube 15 et la buse 17.

Le tube 15 est prolongé par une pièce 22 reliée à une tige de manoeuvre non représentée. Des trous 15B dans le tube 15, et 9A dans le tube 9, permettent, lors de l'ouverture du disjoncteur, l'évacuation du gaz chaud vers le volume 2.

Le contact principal mobile est constitué par un court cylindre métallique 30 coopérant avec les doigts 3 et 6. Ce cylindre est fixé à l'extrémité d'un tube 31 terminé par un anneau 32. (En variante, le tube pourrait être remplacé par un ensemble de tiges disposées selon certaines génératrices d'un cylindre).

Un ressort 33, bandé lorsque le disjoncteur est en position enclenchée, (figure 1), est disposé entre la butée annulaire 8 et l'anneau 32.

Le fonctionnement du disjoncteur est le suivant:
- en position enclenchée (figure1) le courant passe par les doigts 3, le tube 30, les doigts 6 et la couronne 7.
- à l'ouverture du disjoncteur (figure2), le tube 22 est entraîné à grande vitesse (V2) vers la droite de la figure.

Le tube 30 quitte les doigts 3 à une vitesse inférieure (V1) qui est celle donnée par l'énergie du ressort 33.

Pendant que le contact principal 30 quitte les doigts 3 et parcourt une longueur L1 à la vitesse V1, les contacts d'arc se sont déplacés l'un par rapport à l'autre d'une longueur L2, supérieure à L1, à une vitesse V2 supérieure à la vitesse V1.

Après séparation des contacts principaux 30 et 3, le courant passe par les tubes 4, 15, les contacts 13, le tube 9 et la couronne 7.

La suite de l'opération d'ouverture (soufflage de l'arc) se fait comme dans les disjoncteurs bien connus à soufflage d'arc. Le clapet 11, en s'ouvrant, évite tout effet de dépression dans le volume 20, lors de l'enclenchement.

En remplaçant, selon l'invention,le contact permanent habituel par un contact qui n'est plus lié à l'équipage mobile, on réalise une importante économie de poids sur l'équipage mobile (qui est réduit environ au tiers de ce qu'il est dans les disjoncteurs du même type de l'art antérieur). Parallèlement, on a réduit la vitesse du contact principal mobile; il en résulte un gain important sur l'énergie à mettre en oeuvre pour manoeuvrer le disjoncteur.

Dans l'exemple décrit, on a donné comme exemple de moyen de mise en oeuvre du contact principal mobile un ressort; une autre possibilité est d'utiliser un jeu de levier lié à l'équipage mobile et dont la réalisation est bien connue de l'homme du métier.

On notera que l'invention peut aussi s'appliquer aux disjoncteurs munis de moyens pour créer un arc secondaire qui vient aider au soufflage de l'arc et/ou à la manoeuvre de déclenchement.

## Revendications

1. Disjoncteur à gaz de soufflage diélectrique comprenant un contact principal fixe (3), un contact d'arc fixe (4), et un équipage mobile relié à une tige de commande et comprenant un contact d'arc mobile (15-15A) et un cylindre de soufflage (16) se déplaçant par rapport à un piston fixe (10), ledit disjoncteur comprenant en outre un contact principal mobile (30) non solidaire de l'équipage mobile, formé d'un élément cylindrique court et coopérant, lorsque le disjoncteur est fermé, avec le contact principal fixe (3), caractérisé en ce que l'équipage mobile est directement relié à la tige de commande et le contact principal mobile (30) est entraîné, à l'ouverture du disjoncteur, par un moyen lui communiquant initialement une vitesse inférieure à celle de l'équipage mobile.

2. Disjoncteur selon la revendication 1, caractérisé en ce que ledit contact principal mobile (30) est un tube.

3. Disjoncteur selon la revendication 1, caractérisé en ce que ledit contact principal mobile (30) est constitué de tiges disposées selon certaines génératrices d'un cylindre.

4. Disjoncteur selon l'une des revendications 1 à 3 caractérisé en ce que ledit moyen d'entraînement du contact principal mobile est un ressort (33) s'appuyant par une première extrémité sur une butée fixe (8) et par une seconde extrémité sur une butée (32) solidaire dudit contact principal mobile (30).

## Patentansprüche

1. Schalter mit einem dielektrischen Gas zum Ausblasen des Lichtbogens, mit einem ortsfesten Hauptkontakt (3), einem ortsfesten Lichtbogenkontakt (4) und beweglichen Organen, die mit einem Steuerschaft gekoppelt sind und einen beweglichen Lichtbogenkontakt (15-15A) sowie einen bezüglich eines ortsfesten Kolbens (10) verschiebbaren Blaszylinder (16) aufweisen, wobei der Schalter weiter einen beweglichen Hauptkontakt (30) enthält, der mit den beweglichen Organen nicht fest verbunden ist und ein kurzes zylindrisches Element bildet, das beim Schließen des Schalters mit dem ortsfesten Hauptkontakt (3) zusammenwirkt, dadurch gekennzeichnet, daß die beweglichen Organe unmittelbar mit dem Steuerschaft verbunden sind, während der bewegliche Hauptkontakt (30) beim Öffnen des Schalters von einem Mittel angetrieben wird, das ihm ursprünglich eine geringere Geschwindigkeit als die der beweglichen Organe verleiht.

2. Schalter nach Anspruch 1, dadurch gekennzeichnet, daß der bewegliche Hauptkontakt (30) ein Rohr ist.

3. Schalter nach Anspruch 1, dadurch gekennzeichnet, daß der bewegliche Hauptkontakt (30) von Stangen gebildet wird, die entlang gewisser Mantellinien eines Zylinders verlaufen.

4. Schalter nach einem der Ansprüche 1 bis 3, dadurch gekennzeichnet, daß das Mittel zum Antrieb des beweglichen Hauptkontakts eine Feder (33) ist, die sich mit einem ersten Ende an einem festen Anschlag (8) und mit einem zweiten Ende an einem Anschlag (32) abstützt, der mit dem beweglichen Hauptkontakt (30) fest verbunden ist.

## Claims

1. A dielectric blast gas circuit breaker comprising a fixed main contact (3), a fixed arcing contact (4), and moving equipment linked to a control rod and including a moving arcing contact (15-15A) and a blast cylinder (16), moving relative to a fixed piston (10), said circuit breaker further comprising a moving main contact (30) not fixed to the moving equipment, formed by a short cylindrical element, co-operating with the fixed main contact (3) when the circuit breaker is closed, the circuit breaker being characterized in that the moving equipment is directly linked to the control rod and the moving main contact (30) is driven, when the circuit breaker opens, by means initially communicating a speed thereto which is lower than the speed of the moving equipment.

2. A circuit breaker according to claim 1, characterized in that the said moving main contact (30) is a tube.

3. A circuit breaker according to claim 1, characterized in that the said moving main contact (30) is constituted by rods disposed along some of the generator lines of a cylinder.

4. A circuit breaker according to any one of claims 1 to 3, characterized in that the said means for driving the moving main contact is a spring (33) having a first end bearing against a fixed abutment (8) and a second end bearing against an abutment (32) fixed to said moving main contact (30).
